# EUROPÄISCHE PATENTSCHRIFT

(11) **EP 3 414 363 B1**
(45) Veröffentlichungstag und Bekanntmachung des Hinweises auf die Patenterteilung: **12.08.2020**
(21) Anmeldenummer: 17725540.3
(22) Anmeldetag: 10.05.2017
(51) Int. Cl.: C25B 11/03, C25B 11/04, C25B 13/08, C25B 1/00, C25B 3/04, C25B 9/10

(54) **VERFAHREN UND VORRICHTUNG ZUR ELEKTROCHEMISCHEN NUTZUNG VON KOHLENSTOFFDIOXID**
METHOD AND DEVICE FOR THE ELECTROCHEMICAL UTILIZATION OF CARBON DIOXIDE
PROCÉDÉ ET DISPOSITIF D'UTILISATION ÉLECTROCHIMIQUE DE DIOXYDE DE CARBONE

(30) Priorität: 31.05.2016 DE 102016209447
(43) Veröffentlichungstag der Anmeldung: 19.12.2018
(73) Patentinhaber: Siemens Aktiengesellschaft, 80333 München (DE)
(72) Erfinder: LANDES, Harald, 90607 Rückersdorf (DE); FERNÁNDEZ SANCHIS, Elvira María, 91052 Erlangen (DE); HANEBUTH, Marc, 90482 Nürnberg (DE)
(86) Internationale Anmeldenummer: PCT/EP2017/061185
(87) Internationale Veröffentlichungsnummer: WO 2017/207232

(56) Entgegenhaltungen:
- WO-A1-2016/039999
- US-A- 3 661 739
- US-A1- 2004 053 098
- US-A1- 2016 108 530
- MURAT NL ET AL: "Improved gas diffusion electrodes for hybrid polymer electrolyte fuel cells", ELECTROCHIMICA ACTA, ELSEVIER SCIENCE PUBLISHERS, BARKING, GB, Bd. 56, Nr. 12, 1. März 2011 (2011-03-01), Seiten 4439-4444, XP028195608, ISSN: 0013-4686, DOI: 10.1016/J.ELECTACTA.2011.02.017 [gefunden am 2011-02-10]

## Beschreibung

Die Erfindung betrifft ein Verfahren und einen Elektrolyseur zur elektrochemischen Nutzung von Kohlenstoffdioxid.

Die Nachfrage nach Strom schwankt im tagezeitlichen Verlauf stark. Auch die Stromerzeugung schwankt mit zunehmendem Anteil an Strom aus erneuerbaren Energien während des Tagesverlaufs. Um ein Überangebot an Strom in Zeiten mit viel Sonne und starkem Wind bei niedriger Nachfrage nach Strom ausgleichen zu können, benötigt man regelbare Kraftwerke oder Speicher, um diese Energie zu speichern.

Eine der derzeitig angedachten Lösungen ist das Umwandeln von elektrischer Energie in Wertprodukte, insbesondere Plattformchemikalien oder Synthesegas. Eine mögliche Technik zur Umwandlung der elektrischen Energie in Wertprodukte stellt die Elektrolyse dar.

Die Elektrolyse von Wasser zu Wasserstoff und Sauerstoff stellt eine im Stand der Technik bekannte Methode dar. Aber auch die Elektrolyse von Kohlenstoffdioxid zu Wertprodukten, wie insbesondere Kohlenstoffmonoxid, Ethylen oder Ameisensäure wird seit einigen Jahren erforscht und es gibt Bemühungen, ein elektrochemisches System zu entwickeln, das einen Kohlenstoffdioxidstrom entsprechend des wirtschaftlichen Interesses umwandeln kann. WO 2016/039999 A1 offenbart einen Kohlenstoffdioxid-Elektrolyseur und ein Verfahren zum Betreiben eines Kohlenstoffdioxid-Elektrolyseurs.

Eine vorteilhafte Bauform einer Elektrolyseeinheit ist ein Niedertemperatur-Elektrolyseur bei dem als Eduktgas Kohlenstoffdioxid mit Hilfe einer Gasdiffusionselektrode in einen Kathodenraum umgesetzt wird. An einer Kathode der elektrochemischen Zelle wird das Kohlenstoffdioxid zu Wertprodukten reduziert und an einer Anode wird Wasser zu Sauerstoff oxidiert. Aufgrund von Diffusionslimitierungen an der Kathode kann es beim Einsatz eines wässrigen Elektrolyten neben der Bildung von Wertprodukten auch nachteilig zur Bildung von Wasserstoff kommen, da das Wasser des wässrigen Elektrolyten ebenfalls elektrolysiert wird.

Die Bildung von Wasserstoff wird noch begünstigt, wenn eine Protonen-leitende Membran die Kathode direkt berührt. Eine Alternative hierzu ist das Anordnen eines mit wässrigem elektrolytgefülltem Spalts zwischen der protonenleitenden Membran und der Kathode. Als Elektrolyt kann jedoch kein reines Wasser verwendet werden, da die Leitfähigkeit des Wassers zu gering wäre und einen nachteilig hohen Spannungsabfall im Spalt zur Folge hätte. Auch das Einsetzen einer Mineralsäure, insbesondere von verdünnter Schwefelsäure, führt zur unerwünschten Wasserstoffbildung da diese Säuren die Protonenkonzentration an der Kathode nachteilig erhöhen.

Im Stand der Technik wird daher häufig die Leitfähigkeit des Elektrolyten innerhalb des Spalts erhöht, in dem eine Base oder ein Leitsalz zugegeben wird. Nachteilig können sich im nicht sauren Milieu Hydroxidionen bei der Reduktion von Kohlenstoffdioxid an der Kathode bilden. Diese bilden mit weiterem Kohlenstoffdioxid Hydrogencarbonat oder Carbonat. Zusammen mit den Kationen der Base oder den Kationen des Leitsalzes führt dies nachteilig zu schwer löslichen Substanzen, die als Feststoff innerhalb der Elektrolysezelle ausfallen. Dies führt nachteilig zu einer verkürzten Lebensdauer der Elektrolysezelle. Grundsätzlich ist ein Spalt in der Elektrolysezelle wegen des Spannungsabfalls über die Zelle von Nachteil, da der Energiebedarf der Elektrolysezelle steigt und somit die Effizienz sinkt.

Eine weitere Möglichkeit im Stand der Technik die unerwünschte Bildung von Wasserstoff zu unterdrücken, ist die Wahl eines geeigneten Kathodenmaterials. Das Kathodenmaterial sollte dann eine möglichst hohe Überspannung für die Bildung von Wasserstoff vorweisen. Solche Metalle sind allerdings häufig nachteilig toxisch oder führen zu negativen Umwelteinflüssen. Geeignete Metalle sind Kadmium, Quecksilber und Thallium. Weiterhin führt das Auswählen dieser Metalle als Kathodenmaterial nachteilig dazu, dass die Auswahl der Wertprodukte stark eingeschränkt wird: Das Wertprodukt, welches in der Kohlenstoffdioxid-Elektrolysezelle hergestellt wird, hängt maßgeblich vom Reaktionsmechanismus ab, auf den das Kathodenmaterial wiederum einen zentralen Einfluss hat.

Aufgabe der Erfindung ist es demnach, einen Elektrolyseur und ein Verfahren zum Betreiben eines Elektrolyseurs anzugeben, bei dem die Bildung von Wasserstoff vermindert und zeitgleich die Effizienz gesteigert wird.

Die Aufgabe der Erfindung wird mit einem Elektrolyseur gemäß Anspruch 1 und einem Verfahren zum Betrieben eines Elektrolyseurs gemäß Anspruch 5 gelöst.

Der erfindungsgemäße Elektrolyseur zur elektrochemischen Nutzung von Kohlenstoffdioxid umfasst wenigstens eine Elektrolysezelle, wobei die Elektrolysezelle einen Anodenraum mit einer Anode und einem Kathodenraum mit einer Kathode umfasst. Zwischen dem Anodenraum und dem Kathodenraum ist eine erste Kationen-permeable Membran angeordnet und die Anode grenzt direkt an diese erste Membran. Erfindungsgemäß ist zwischen der ersten Membran und der Kathode eine ein Anionen-selektives Polymer umfassende Schicht angeordnet.

Bei dem erfindungsgemäßen Verfahren zum Betreiben eines Elektrolyseurs zur elektrochemischen Nutzung von Kohlenstoffdioxid werden folgende Schritte durchgeführt. Zunächst erfolgt das Bereitstellen eines Elektrolyseurs mit wenigstens einer Elektrolysezelle, wobei die Elektrolysezelle einen Anodenraum mit einer Anode und einen Kathodenraum mit einer Kathode umfasst. Zwischen dem Anodenraum und dem Kathodenraum ist eine erste Kationen-permeable Membran angeordnet. Die Anode grenzt dabei direkt an die erste Membran. Erfindungsgemäß ist zwischen der ersten Membran und der Kathode eine ein Anionen-selektives Polymer umfassende Schicht angeordnet. Diese Schicht dient als Kontaktvermittler zwischen der ersten Membran und der Kathode. Als nächster Schritt erfolgt das Zerlegen von Kohlenstoffdioxid zu einem Produkt an der Kathode im Kathodenraum. An der Kathode bildet sich dann aus nicht umgesetztem Kohlenstoffdioxid und Hydroxidionen Carbonat oder Hydrogencarbonat. Zeitgleich werden Wasserstoffionen von der Anode durch die erste Membran transportiert. Die Wasserstoffionen und das Carbonat oder Hydrogencarbonat reagieren in einem Kontaktbereich der Schicht mit der ersten Membran dann zu Kohlenstoffdioxid und Wasser. Das Kohlenstoffdioxid kann über Flusskanäle oder Poren in der Schicht aus der Elektrolysezelle freigesetzt werden.

Vorteilhaft führt das Anionen-selektive Polymer der ersten Schicht dazu, Kationen auszuschließen und lediglich Anionen passieren zu lassen. Dies wird durch immobilisierte positiv geladene Ionen realisiert. Typischerweise werden quartäre Amine NR₄⁺ immobilisiert. Die Gesamtladung der Anionen-selektiven Schicht wird durch mobile Anionen ausgeglichen, die in der wässrigen Phase der Elektrolysezelle gelöst sind, insbesondere Hydroxidionen aber auch Hydrogencarbonationen.

Vorteilhaft wird durch die Anionen-selektive Schicht verhindert, dass insbesondere Wasserstoffprotonen an die Kathode gelangen. Die unerwünschte Bildung von Wasserstoff wird so vorteilhaft vermieden. Weiterhin ist die Wahl des Kathodenmaterials flexibel möglich da die Anionen-selektive Schicht bereits Wasserstoffprotonen davon abhält, direkt zur Kathode zu gelangen. Vorteilhaft kann damit das Kathodenmaterial in Abhängigkeit des gewünschten Wertproduktes gewählt werden. Die Kationen-permeable Membran wird typischerweise durch immobilisierte negative Ladungen, insbesondere durch deprotonierte Sulfonsäurengruppen, realisiert. Ein Ladungsausgleich erfolgt dann durch Protonen oder andere gelöste Kationen, falls vorhanden.

Ein unerwünschter aber nicht zu vermeidender Effekt bei der Nutzung der Anionen-selektiven Schicht ist, dass ein Teil des angebotenen Kohlenstoffdioxids mit den Hydroxidionen an der Kathode zu Carbonat oder Hydrogencarbonat reagiert. Dieses Hydrogencarbonat oder Carbonat kann durch die Anionen-selektive Schicht transportiert werden. In Kontakt mit den Wasserstoffprotonen, welche die kationenpermeable Membran passieren können, reagiert das Hydrogencarbonat oder das Carbonat zu Kohlenstoffdioxid.

Die Schicht bedeckt die Kathode wenigstens teilweise aber nicht vollständig. Dies hat den Vorteil, dass das so entstehende Kohlenstoffdioxid aus der Elektrolysezelle entweichen kann. Das teilweise Bedecken der Schicht erfolgt ähnlich Inseln auf der Membran. Alternativ kann die Polymerschicht die Kathode zusammenhängend bedecken, wenn ausreichend poröse Strukturen in der Schicht vorhanden sind, um das Kohlenstoffdioxid aus der Elektrolysezelle entweichen lassen zu können. Das so gebildete Kohlenstoffdioxid gelangt dann in den Kathodenraum wo es wiederum zu Wertprodukt umgewandelt werden kann.

Vorteilhaft wird so die Ausbeute des Kohlenstoffdioxids in der Elektrolysezelle erhöht. Weiterhin hat diese Anordnung der Elektrolysezelle den Vorteil, dass bei Betrieb der Elektrolysezelle mit reinem Wasser an der Kontaktstelle der Anionen-selektiven Schicht mit der Kationen-selektiven Membran ein Überschuss an Wasser durch ablaufende Neutralisationsreaktionen des Kohlenstoffdioxids aus Hydrogencarbonat und Protonen entsteht. Dieses entstehende Wasser kann in Richtung Kathodenraum entweichen, und sorgt somit für eine gute und gleichmäßige Befeuchtung.

In einer weiteren vorteilhaften Ausgestaltung und Weiterbildung der Erfindung wird die Oberfläche der ersten Membran in einem Bereich von 20% bis zu 85% von der Schicht bedeckt. In diesem Bereich ist gewährleistet, dass die Polymerschicht die Kathode von der Kationen-Permeablen Membran trennt, aber zeitgleich Kanäle oder Poren vorhanden sind, um vorteilhaft das Kohlenstoffdioxid und Wasser entweichen zu lassen. Dieser Bereich bezieht sich auf Schichten, welche ein nicht poröses Polymer umfassen. Es ist aber alternativ möglich, dass die Schicht ein poröses Polymer umfasst. In diesem Fall kann die Oberfläche der ersten Membran bis zu 100%, also vollständig, mit der Schicht bedeckt sein, da Kohlenstoffdioxid und Wasser dann durch Poren entweichen können.

In einer weiteren vorteilhaften Ausgestaltung und Weiterbildung der Erfindung umfasst die Kathode wenigstens eins der Elemente Silber, Kupfer, Blei, Indium, Zinn oder Zink. Die Auswahl des Kathodenmaterials ermöglicht vorteilhaft eine Auswahl der entstehenden Wertprodukte in der Elektrolysezelle. Insbesondere kann beim Einsatz einer Silberkathode Kohlenstoffmonoxid hergestellt werden, beim Einsatz einer Kupferkathode Ethylen und bei Einsatz einer Bleikathode Ameisensäure.

In einer weiteren vorteilhaften Ausgestaltung und Weiterbildung der Erfindung umfasst die Kathode eine Gasdiffusionselektrode. Als Gasdiffusionselektrode wird eine gut elektronisch leitfähige, poröse Katalysatorstruktur, die teilweise mit dem angrenzenden Membranmaterial benetzt ist verstanden. Verbleibende Porenräume sind bei der Gasdiffusionselektrode zur Gas-Seite hin geöffnet. Die Gasdiffusionselektrode ermöglicht vorteilhaft das Eindiffundieren des Kohlenstoffdioxids und das Ausdiffundieren des Kohlenstoffmonoxids aus der Elektrode und sorgt dafür, dass die Ausbeute des Kohlenstoffmonoxids dadurch vorteilhaft erhöht ist.

In einer weiteren vorteilhaften Ausgestaltung und Weiterbildung der Erfindung wird das freigesetzte Kohlenstoffdioxid, neben dem Wasser, als Edukt zurück in den Kathodenraum geführt. Vorteilhaft kann in beim Einsatz einer Gasdiffusionselektrode das freigesetzte Kohlenstoffdioxid durch die Gasdiffusionselektrode zurück in den Kathodenraum diffundieren. Das Zurückführen über eine externe Leitung kann zusätzlich erfolgen, ist aber nicht zwingend notwendig.

In einer weiteren vorteilhaften Ausgestaltung und Weiterbildung der Erfindung wird der Elektrolyseur mit reinem Wasser betrieben. Als reines Wasser wird in Wasser verstanden, welches eine Leitfähigkeit von weniger als 1 mS/cm aufweist. Vorteilhaft wird durch den Einsatz des reinen Wassers vermieden, dass Salze oder Karbonate während der Elektrolyse ausfallen. Vorteilhaft verlängert dies die Lebensdauer und erhöht die Effizienz der Elektrolysezelle.

Weitere Ausgestaltungsformen und weitere Merkmale der Erfindung werden anhand der folgenden Figur näher erläutert.

Figur 1 zeigt eine Elektrolysezelle mit einer Kathode, einer Anionen-selektiven Polymerschicht und einer Anode. Weiterhin zeigt Figur 1 Konzentrationsprofile von Protonen und Hydroxidionen für den Betrieb mit reinem Wasser.

Figur 1 zeigt ein Ausführungsbeispiel des Elektrolyseurs mit einer Elektrolysezelle 1, einem Kathodenraum 2 und einem Anodenraum 3. In dem Anodenraum 3 befindet sich eine Kationen-selektive Membran 4 an die direkt eine Anode 5 aufgebracht ist. Die Kationen-selektive Membran 4 ist insbesondere durch das Immobilisieren negativer Ladungen, in diesem Beispiel mittels deprotonierten Sulfonsäuregruppen, Kationen-selektiv, d.h. dass überwiegend Kationen die Membran passieren können. Im Kathodenraum 2 befindet sich das Anionen-selektive Polymer 7 auf das direkt die Kathode 6 aufgebracht ist. Das Anionen-selektive Polymer zeichnet sich dadurch aus, dass es mit quartären Aminen NR₄⁺ modifiziert wurde, so dass überwiegend negativ geladene Ionen diese Schicht passieren können.

In der Elektrolysezelle 1 liegt reines Wasser als Elektrolyt vor. An der Kathode 6 wird Kohlenstoffdioxid zerlegt und es bilden sich zusammen mit Wasser Hydroxidionen OH⁻. Die Hydroxidionen OH⁻ können das Anionen-selektive Polymer, welche typischerweise als Schicht 7 ausgebildet ist, durchdringen. In Figur 1 ist das Konzentrationsprofil von Hydroxidionen OH⁻ und Protonen H⁺ in der Zelle gezeigt. Das Wasser wird an der Anode 5 zu Protonen und Sauerstoff zerlegt. Der Sauerstoff kann die Elektrolysezelle 1 über den Anodenraum 3 verlassen. Die Protonen H⁺ können die Kationen-selektive Membran 4 durchqueren. Dies zeigt auch das Konzentrationsprofil der Protonen H⁺. An der Grenze der Anionen-selektiven Polymerschicht 7 und der Kationen-selektiven Membran 4 kommt es nun zu einem Kontakt der Wasserstoffprotonen H⁺ und den negativ geladenen Hydroxidionen OH⁻. Neben den Hydroxidionen OH⁻ liegen in diesem Bereich auch Hydrogencarbonat- oder Carbonationen vor (in den Konzentrationsprofilen nicht gezeigt), welche aus nicht umgesetztem Kohlenstoffdioxid und Hydroxidionen im Kathodenraum 2 entstanden sind. Diese können ebenfalls die Anionen-selektive Polymerschicht 7 durchqueren und mit den Wasserstoffprotonen H⁺ in Kontakt kommen. Das Hydrogencarbonat oder Carbonat reagiert nun mit den Wasserstoffprotonen H⁺ zu Wasser und Kohlenstoffdioxid. Das Kohlenstoffdioxid kann aufgrund der porösen Struktur der Anionen-selektiven Polymerschicht 7 zurück in den Kathodenraum 2 diffundieren, wo es erneut als Edukt verwendet werden kann. Dies erhöht die Ausbeute der Elektrolysezelle 1 vorteilhaft.

Die Effizienz dieser Elektrolysezelle 1 ist deutlich höher als bei vergleichbaren Elektrolysezellen mit einem Spalt. In Elektrolysezellen mit einem Spalt, müssen die Kathode von der Kationen-selektive Membran getrennt werden, um unerwünschte Wasserstoffproduktion zu vermeiden. Die Anionen-selektive Polymerschicht 7 ermöglicht nun vorteilhaft diesen Spalt wegzulassen. Das erhöht vorteilhaft die Effizienz der Elektrolysezelle, da die Leitfähigkeit der Elektrolysezelle deutlich erhöht wird. Dies ermöglicht ebenfalls den Einsatz von reinem Wasser. Der Einsatz von reinem Wasser vermindert vorteilhaft die Gefahr des Ausfallens von Salzen oder Carbonaten. Dieses Ausfallen verkürzt die Lebensdauer der Elektrolysezelle. Somit wird durch den Einsatz des reinen Wassers die Lebensdauer der Elektrolysezelle verlängert.

In diesem Ausführungsbeispiel umfasst die Kathode 6 eine Gasdiffusionselektrode umfassend Silber. Dies ermöglicht das Herstellen von Kohlenstoffmonoxid. Dies ist insbesondere von Interesse wenn Synthesegas hergestellt werden soll. Der Einsatz des reinen Wassers ermöglicht hohe Faraday-Effizienzen, so dass bei geringer Spannung Zielprodukte mit einer möglichst großen Reinheit hergestellt werden können.

## Patentansprüche

1. Elektrolyseur zur elektrochemischen Nutzung von Kohlenstoffdioxid umfassend wenigstens eine Elektrolysezelle (1),
- wobei die Elektrolysezelle (1) einen Anodenraum (3) mit einer Anode (5) und einen Kathodenraum (2) mit einer Kathode (6) umfasst,
- zwischen dem Anodenraum (3) und dem Kathodenraum (2) eine erste Kationen-permeable Membran (4) angeordnet ist und die Anode (5) direkt an die erste Membran (4) grenzt, **dadurch gekennzeichnet, dass** zwischen der ersten Membran (4) und der Kathode (6) eine ein Anionen-selektives Polymer umfassende Schicht (7) angeordnet ist und wobei die Schicht (7) die Kathode (6) wenigstens teilweise aber nicht vollständig bedeckt, wobei die Schicht (7) einen Kontaktbereich zur ersten Membran (4) aufweist und wobei die Schicht Flusskanäle oder Poren zum Freisetzen von Kohlenstoffdioxid aufweist.

2. Elektrolyseur nach Anspruch 1, wobei eine Oberfläche der ersten Membran (4) in einem Bereich von 20% bis 85% von der Schicht bedeckt wird.

3. Elektrolyseur nach einem der vorhergehenden Ansprüche, wobei die Kathode (6) wenigstens eins der Elemente Silber, Kupfer, Blei, Indium, Zinn oder Zink umfasst.

4. Elektrolyseur nach einem der vorhergehenden Ansprüche, wobei die Kathode (6) eine Gasdiffusionselektrode umfasst.

5. Verfahren zum Betreiben eines Elektrolyseurs zur elektrochemischen Nutzung von Kohlenstoffdioxid mit folgenden Schritten:
- Bereitstellen eines Elektrolyseurs mit wenigstens einer Elektrolysezelle (1), wobei die Elektrolysezelle (1) einen Anodenraum (3) mit einer Anode (5) und einen Kathodenraum (2) mit einer Kathode (6) umfasst und zwischen dem Anodenraum (3) und dem Kathodenraum (2) eine erste Kationen-permeable Membran (4) angeordnet ist und die Anode (5) direkt an die erste Membran (4) grenzt, **dadurch gekennzeichnet, dass** zwischen der ersten Membran (4) und der Kathode (6) eine ein Anionen-selektives Polymer umfassende Schicht (7) angeordnet ist, wobei die Schicht (7) die Kathode (6) wenigstens teilweise aber nicht vollständig bedeckt, wobei die Schicht (7) einen Kontaktbereich zur ersten Membran (4) aufweist und wobei die Schicht Flusskanäle oder Poren zum Freisetzen von Kohlenstoffdioxid aufweist,
- Zerlegen von Kohlenstoffdioxid zu einem Produkt an der Kathode (6) im Kathodenraum (2),
- Bilden von Carbonat oder Hydrogencarbonat aus nicht umgesetztem Kohlenstoffdioxid und Hydroxidionen (OH-) an der Kathode (6),
- Transportieren von Wasserstoffionen (H⁺) von der Anode (5) durch die erste Membran (4),
- Reagieren der Wasserstoffionen (H⁺) und des Carbonats oder Hydrogencarbonats zu Kohlenstoffdioxid und Wasser in einem Kontaktbereich der Schicht (7) und der ersten Membran (4),
- Freisetzen des Kohlenstoffdioxids über Flusskanäle oder Poren in der Schicht (7).

6. Verfahren nach Anspruch 5, wobei der Elektrolyseur mit reinem Wasser betrieben wird.

7. Verfahren nach einem der Ansprüche 5 oder 6, wobei wenigstens eins der Produkte Kohlenstoffmonoxid, Ethylen oder Ameisensäure hergestellt wird.

## Claims

1. Electrolyser for electrochemical utilization of carbon dioxide, comprising at least one electrolysis cell (1),
- where the electrolysis cell (1) comprises an anode space (3) having an anode (5) and a cathode space (2) having a cathode (6),
- a first cation-permeable membrane (4) is disposed between the anode space (3) and the cathode space (2) and the anode (5) directly adjoins the first membrane (4), **characterized in that** a layer (7) comprising an anion-selective polymer is disposed between the first membrane (4) and the cathode (6) and where the layer (7) covers the cathode (6) at least partly but not completely, wherein the layer (7) has a contact region with the first membrane (4) and wherein the layer has flow channels or pores for release of carbon dioxide.

2. Electrolyser according to Claim 1, wherein a surface area of the first membrane (4) within a range from 20% to 85% is covered by the layer.

3. Electrolyser according to either of the preceding claims, wherein the cathode (6) comprises at least one of the elements silver, copper, lead, indium, tin or zinc.

4. Electrolyser according to any of the preceding claims, wherein the cathode (6) comprises a gas diffusion electrode.

5. Method of operating an electrolyser for electrochemical utilization of carbon dioxide, comprising the following steps:
- providing an electrolyser having at least one electrolysis cell (1), where the electrolysis cell (1) comprises an anode space (3) having an anode (5) and a cathode space (2) having a cathode (6), and a first cation-permeable membrane (4) is disposed between the anode space (3) and the cathode space (2) and the anode (5) directly adjoins the first membrane (4), **characterized in that** a layer (7) comprising an anion-selective polymer is disposed between the first membrane (4) and the cathode (6), wherein the layer (7) covers the cathode (6) at least partly but not completely, wherein the layer (7) has a contact region with the first membrane (4) and wherein the layer has flow channels or pores for release of carbon dioxide,
- decomposing carbon dioxide to give a product at the cathode (6) in the cathode space (2),
- forming carbonate or hydrogencarbonate from unconverted carbon dioxide and hydroxide ions (OH⁻) at the cathode (6),
- transporting hydrogen ions (H⁺) from the anode (5) through the first membrane (4),
- reacting the hydrogen ions (H⁺) and the carbonate or hydrogencarbonate to give carbon dioxide and water in a contact region of the layer (7) and the first membrane (4),
- releasing the carbon dioxide through flow channels or pores in the layer (7).

6. Method according to Claim 5, wherein the electrolyser is operated with pure water.

7. Method according to either of Claims 5 and 6, wherein at least one of the products carbon monoxide, ethylene or formic acid is produced.

## Revendications

1. Electrolyseur pour l'utilisation électrochimique du dioxyde de carbone, comprenant au moins une cellule (1) d'électrolyse,
- dans lequel la cellule (1) d'électrolyse comprend un compartiment (3) anodique ayant une anode (5) et un compartiment (2) cathodique ayant une cathode (6),
- une première membrane (4) perméable aux cations est disposée entre le compartiment (3) anodique et le compartiment (2) cathodique et la cathode (5) est directement voisine de la première membrane (4), **caractérisé en ce qu'**une couche (7) comprenant un polymère sélectif aux anions est disposée entre la première membrane (4) et la cathode (6) et dans lequel la couche (7) recouvre la cathode (6), au moins en partie mais non complètement, la couche (7) ayant une région de contact avec la première membrane (4) et la couche ayant des canaux de flux ou des pores de dégagement du dioxyde de carbone.

2. Electrolyseur suivant la revendication 1, dans lequel une surface de la première membrane (4) est revêtue de la couche dans une plage de 20% à 85%.

3. Electrolyseur suivant l'une des revendications précédentes, dans lequel la cathode (6) comprend au moins l'un des éléments argent, cuivre, plomb, indium, étain ou zinc.

4. Electrolyseur suivant l'une des revendications précédentes, dans lequel la cathode (6) comprend une électrode à diffusion de gaz.

5. Procédé pour faire fonctionner un électrolyseur pour l'utilisation électrochimique du dioxyde de carbone ayant les stades suivants :
- on se procure un électrolyseur ayant au moins une cellule (1 ) d'électrolyse, la cellule (1) d'électrolyse comprenant un compartiment (3) anodique ayant une anode (5) et un compartiment (2) cathodique ayant une cathode (6) et une première membrane (4) perméable aux cations est disposée entre le compartiment (3) anodique et le compartiment (2) cathodique et l'anode (5) est directement voisine de la première membrane (4), **caractérisé en ce qu'**une couche (7) comprenant un polymère sélectif aux anions est disposée entre la première membrane (4) et la cathode (6) et dans lequel la couche (7) recouvre la cathode (6), au moins en partie mais non complètement, la couche (7) ayant une région de contact avec la première membrane (4) et la couche ayant des canaux de flux ou des pores de dégagement du dioxyde de carbone,
- on décompose le dioxyde de carbone en un produit à la cathode (6) dans le compartiment (2) cathodique,
- on forme du carbonate ou du bicarbonate à partir du dioxyde de carbone n'ayant pas réagi et des ions hydroxyde (OH⁻) à la cathode (6),
- on transporte des ions hydrogène (H⁺) de l'anode (5) à travers la première membrane (4),
- on fait réagir les ions hydrogène (H⁺) et le carbonate ou le bicarbonate en du dioxyde de carbone et de l'eau dans une région de contact de la couche (7) et de la première membrane (4),
- on dégage du dioxyde de carbone par des canaux de flux ou des pores dans la couche (7).

6. Procédé suivant la revendication 5, dans lequel on fait fonctionner l'électrolyseur avec de l'eau pure.

7. Procédé suivant l'une des revendications 5 ou 6, dans lequel on prépare au moins l'un des produits monoxyde de carbone, éthylène ou acide formique.
